# EUROPÄISCHE PATENTSCHRIFT

(11) **EP 0 690 953 B1**
(45) Veröffentlichungstag und Bekanntmachung des Hinweises auf die Patenterteilung: **15.10.1997**
(21) Anmeldenummer: 94912494.5
(22) Anmeldetag: 22.03.1994
(51) Int. Cl.: E21B 21/12

(54) **BOHRVORRICHTUNG MIT BOHRGESTÄNGE UND SENKHAMMER-BOHRKOPF**
DRILLING APPARATUS WITH DRILL STRING AND PERCUSSION HAMMER DRILLING HEAD
APPAREIL DE FORAGE AVEC TRAIN DE TIGES DE FORAGE ET TETE DE FORAGE A MARTEAU A PERCUSSION

(30) Priorität: 02.04.1993 DE 4310726
(43) Veröffentlichungstag der Anmeldung: 10.01.1996
(73) Patentinhaber: Blickhan, Franz, D-64859 Eppertshausen (DE)
(72) Erfinder: Blickhan, Franz, D-64859 Eppertshausen (DE)
(74) Vertreter: Katscher, Helmut, Dipl.-Ing.
(86) Internationale Anmeldenummer: EP9400887
(87) Internationale Veröffentlichungsnummer: WO9423175

(56) Entgegenhaltungen:
- FR-A- 2 597 150
- US-A- 3 151 690
- US-A- 3 439 757
- US-A- 4 274 497
- US-A- 4 630 691

## Beschreibung

Die Erfindung betrifft eine Bohrvorrichtung nach dem Oberbegriff des Anspruchs 1.

Bei der Verwendung von Senkhammer-Bohrköpfen befindet sich der durch Preßluft angetriebene Senkhammer an der tiefsten Stelle im Bohrloch. Die zum Hammerantrieb erforderliche Preßluft wird durch das als einfaches Bohrrohr ausgeführte Bohrgestänge zugeführt. Die Preßluft tritt an der Schlagbohrkrone aus und strömt im Zwischenraum zwischen der Bohrlochwandung und dem Bohrgestänge nach oben, wobei das beim Bohren anfallende Bohrklein nach oben gefördert wird.

Um eine für die Aufrechterhaltung der Förderwirkung ausreichende Strömungsgeschwindigkeit zu erreichen und aufrechtzuerhalten, müssen sehr große Preßluftmengen zugeführt werden. Beispielsweise ist es erforderlich, bei einem Bohrungsdurchmesser von etwa 380 mm und einem Bohrrohrdurchmesser von etwa 150 mm etwa 25-30 m3 Preßluft einzusetzen; damit wird die erforderliche Strömungsgeschwindigkeit von etwa 30 m/sec im Ringraum zwischen dem Bohrrohr und der Bohrungswandung erreicht. Hierfür sind Kompressoren sehr hoher Leistung erforderlich, die demzufolge einen sehr hohen Energiebedarf von beispielsweise 100 l Dieselkraftstoff pro Stunde haben. Der Betrieb der Dieselmotoren für den Antrieb der Kompressoren stellt eine erhebliche Umweltbelastung dar.

Eine Bohrvorrichtung der eingangs genannten Gattung ist aus der FR-A-2 597 150 bekannt. Die im Bereich der seitlichen Eintrittsöffnungen des Verbindungsstücks angeordnete, nach unten offene Schürze ist hierbei ein Rohr, das den Bohrkopf konzentrisch umgibt und gegenüber diesem einen umlaufenden Eintrittsspalt von gleichbleibender Spaltbreite bildet. Deshalb können nur solche Stücke von Bohrklein weggefördert werden, die kleiner als diese Spaltbreite sind.

Aufgabe der Erfindung ist es daher, ein Bohrgestänge mit einem Senkhammer-Bohrkopf der eingangs genannten Gattung so auszugestalten, daß unter Verwendung herkömmlicher Senkhammer-Bohrköpfe eine wesentliche Verringerung des Energiebedarfs erreicht wird, zugleich aber möglichst große Stücke von Bohrklein weggefördert werden können.

Diese Aufgabe wird erfindungsgemäß mit den kennzeichnenden Merkmalen des Anspruchs 1 gelöst. Dadurch wird erreicht, daß der Eintrittsquerschnitt in die Schürze unterhalb der Eintrittsöffnung des Verbindungsstücks am größten ist, wobei der gesamte zur Verfügung stehende Zwischenraum zwischen dem Senkhammer und der Bohrlochwandung ausgenützt werden kann. Dadurch können auch verhältnismäßig große Stücke des Bohrkleins ohne Schwierigkeiten weggefördert werden.

Die Verwendung eines an sich bekannten Zweiwege-Bohrrohrs ermöglicht es, den zentrischen Förderkanal des Bohrrohrs zum Abtransport des Bohrkleins mittels der eingebrachten Preßluft zu verwenden. Da der Durchtrittsquerschnitt dieses zentrischen Förderkanals wesentlich geringer ist als der des Ringraums zwischen dem Bohrrohr und der Bohrungswandung wird eine für den Fördervorgang erforderliche ausreichende Strömungsgeschwindigkeit bereits mit einer wesentlich geringeren Preßluftmenge erreicht. Beispielsweise kann die Preßluftmenge und damit auch der Energiebedarf auf die Hälfte gegenüber dem herkömmlichen Verfahren verringert werden. Dadurch wird auch eine wesentliche Schonung der Umwelt erreicht.

Die für den Antrieb des Senkhammer-Bohrkopfes erforderliche Preßluft wird innerhalb des Verbindungstückes von dem am Umfang mündenden Luftkanal nach unten zu dem zentrischen Anschlußstück des Senkhammer-Bohrkopfes geleitet. Damit wird erreicht, daß der Senkhammer-Bohrkopf weiterhin zentrisch am Bohrgestänge angebracht ist, was aus Gründen der Krafteinleitung erforderlich ist, und daß die Preßluftzufuhr weiterhin zentrisch am Anschlußstück erfolgt, so daß konstruktive Änderungen am Senkhammer-Bohrkopf nicht erforderlich sind. Deshalb können die herkömmlichen Senkhammer-Bohrköpfe unverändert verwendet werden.

Die am Anschlußstück dicht angebrachte, den Antriebsteil des Senkhammer-Bohrkopfes umgebende Schürze ist in erster Linie im Bereich unterhalb der seitlichen Eintrittsöffnung des Verbindungsstücks nach unten geöffnet, um das beim Bohren anfallende Bohrklein unmittelbar oberhalb der Schlagbohrkrone aufzunehmen. Die üblicherweise im Bohrloch anstehende Wassersäule drückt das Bohrklein mit der Preßluft in die unten offene Schürze, von wo es in einem im wesentlichen unbehinderten Strömungskanal in den zentrischen Förderkanal des Bohrrohrs gelangt und nach oben gefördert wird.

Gemäß einer besonders bevorzugten Ausführungsform der Erfindung ist vorgesehen, daß die Schürze ein mit dem Verbindungsstück verbundenes, nach unten offenes Rohr ist, das gegenüber dem Senkhammer-Bohrkopf zur Seite der Eintrittssöffnung hin exzentrisch versetzt ist.

Gemäß einer weiteren vorteilhaften Ausgestaltung des Erfindungsgedankens ist vorgesehen, daß das Bohrrohr gegenüber der Bohrlochöffnung abgedichtet ist und der Zwischenraum zwischen dem Bohrrohr und der Bohrlochöffnung an eine Zufuhrleitung für Preßluft und/oder Wasser angeschlossen ist. Auf diese Weise ist es möglich, in dem das Bohrrohr umgebenden Ringraum einen erhöhten Druck aufrechtzuerhalten, der das Einströmen des mit Wasser und Preßluft vermischten Bohrkleins in die Schürze sowie den Fördervorgang unterstützt. Die Zufuhr von Wasser in den abgedichteten Zwischenraum kann besonders zu Anfang eines Bohrvorgangs zweckmäßig sein, wenn im Bohrloch noch kein Grundwasser ansteht.

Weitere vorteilhafte Ausgestaltungen des Erfindungsgedankens sind Gegenstand weiterer Unteransprüche.

Nachfolgend werden Ausführungsbeispiele der Erfindung näher erläutert, die in der Zeichnung dargestellt sind. Es zeigt:
Fig. 1 einen Längsschnitt durch einen Senkhammer-Bohrkopf am unteren Ende eines Bohrgestänges und
Fig. 2 einen Längsschnitt durch einen in einem Bohrloch angeordneten Senkhammer-Bohrkopf mit Bohrgestänge.

Das bei den dargestellten Ausführungsbeispielen verwendete, von einem (nicht dargestellten) Bohrgerät getragene Bohrgestänge 1, besteht aus einem Bohrrohr 2 mit einem zentrischen Förderkanal 3 und einem an dessen Umfang angeordneten Luftkanal 4 und wird deshalb auch als Zweiwege-Bohrgestänge bezeichnet.

Am unteren Ende des Bohrrohrs 2 ist ein Verbindungsstück 5 angebracht, vorzugsweise angeschweißt. In das Verbindungsstück 5 ist von unten ein herkömmlicher Senkhammer-Bohrkopf 6 mit seinem zentrischen Anschlußstück 7 eingeschraubt, das eine Preßluft-Zufuhröffnung 8 aufweist, durch die der Senkhammer-Bohrkopf 6 zum Antrieb seiner Schlagbohrkrone 9 mit Preßluft versorgt wird. Der Durchmesser der Schlagbohrkrone 9 ist größer als der des Bohrrohrs 2 und auch größer als der Durchmesser des Antriebsteils des Senkhammer-Bohrkopfes 6.

Im Verbindungsstück 5 verläuft ein Förderkanalabschnitt 10 vom zentrischen Förderkanal 3 des Bohrrohrs 2 schräg nach unten zu einer seitlichen Eintrittsöffnung 11.

Der Luftkanal 4 des Bohrrohrs 2 mündet in einer die obere Öffnung des Förderkanalabschnitts 10 konzentrisch umgebenden stirnseitigen Nut 12 des Verbindungsstücks 5. Von einer Umfangsstelle dieser als ringförmiger Sammelkanal wirkenden Nut 12 verläuft ein Luftkanalabschnitt 13 schräg nach unten zum zentrischen Anschlußstück 7 des Bohrkopfs 6. Wie man aus der Zeichnung erkennt, verläuft der Luftkanalabschnitt 13 angenähert parallel zum Förderkanalabschnitt 10.

Am Verbindungsstück 5 ist eine nach unten offene Schürze 14 angebracht. Diese Schürze 14 wird von einem nach unten offenen Rohr gebildet, das am Verbindungsstück 5 angeschraubt ist und gegenüber dem Senkhammer-Bohrkopf 6 zur Seite der Eintrittsöffnung 11 hin exzentrisch versetzt ist. Dadurch wird auf der Seite dieser Eintrittsöffnung 11 in geringem Abstand oberhalb der Schlagbohrkrone 9 eine Einströmöffnung 15 gebildet, die über den Förderkanalabschnitt 10 mit dem Förderkanal 3 im Bohrrohr 2 verbunden ist.

Wie in Fig. 2 mit Pfeilen angedeutet ist, strömt die Preßluft durch den Luftkanalabschnitt 13 und die Preßluftzufuhröffnung 8 des zentrischen Anschlußstücks 7 in den Senkhammer-Bohrkopf 6 und treibt die Schlagbohrkrone 9 zu Schlagbewegungen an. Zugleich wird das gesamte Bohrgestänge 1 mit dem daran hängenden Senkhammer-Bohrkopf 6 durch das tragende Bohrgerät gedreht.

Die Preßluft tritt durch in der Zeichnung gestrichelt angedeuteter Luftkanäle 16 nach unten aus der Schlagbohrkrone 9 aus und nimmt das anfallende Bohrklein im wassergefüllten Bohrloch in die Öffnung 15 der Schürze 14 mit. Durch das in der Schürze 14, dem Förderkanalabschnitt 10 und dem Förderkanal 3 nach oben strömende Wasser-Luft-Gemisch wird das Bohrklein mitgerissen und nach oben transportiert.

In Fig. 2 ist angedeutet, daß das Bohrrohr 2 gegenüber der Bohrlochöffnung abgedichtet ist. Hierzu ist die Bohrlochöffnung mit einem Futterrohr 17 ausgekleidet, das über eine Gleitdichtung 18 gegenüber dem Bohrrohr 2 beweglich abgedichtet ist.

In den Zwischenraum 19 zwischen dem Bohrrohr 2 und der Bohrlochöffnung mündet eine in Fig. 2 nur schematisch angedeutete Zufuhrleitung 20 für Preßluft und/oder Wasser. Dadurch kann in diesem Zwischenraum 19 ein Druck aufrechterhalten werden, der die Förderung des Bohrkleins in die Schürze 14 hinein unterstützt. Wenn im Anfangsabschnitt einer Bohrung noch kein Wasser im Bohrloch ansteht, kann über die Leitung 20 Wasser zugeführt werden, das für den Transport des Bohrkleins durch Heberwirkung mittels der Preßluft erforderlich ist.

Da der Leitungsquerschnitt des Förderkanals über die gesamte Länge der Bohrung gleichmäßig klein ist, kann eine ausreichend hohe Fördergeschwindigkeit bereits mit der Preßluftmenge aufrechterhalten werden, die für den Schlagantrieb des Senkhammer-Bohrkopfes 6 erforderlich ist. Es besteht keine Notwendigkeit, unter zusätzlichem Energieaufwand eine zusätzliche Preßluftmenge zuzuführen, die ausschließlich der Förderung des Bohrkleins dient.

Da eine ausreichende Förderwirkung für das Bohrklein unter allen Betriebsbedingungen aufrechterhalten wird, bleibt die Bohrsohle sauber, weil kein in der Schwebe befindliches Bohrklein nach unten fallen kann. Dadurch wird die Bohrwirkung der Schlagbohrkrone 9 verbessert.

## Patentansprüche

1. Bohrvorrichtung, bestehend aus einem Bohrgestänge (1) und einem Senkhammer-Bohrkopf (6), mit einem Luftkanal (4), der zu dem Senkhammer-Bohrkopf (6) führt, der an seinem unteren Ende eine Schlagbohrkrone (9) und an seinem oberen Ende ein zentrisches Anschlußstück (7) mit einer Preßluft-Zufuhröffnung (8) aufweist, wobei das Bohrgestänge (1) aus einem Bohrrohr (2) mit einem zentrischen Förderkanal (3) besteht, an dessen Umfang der Luftkanal (4) angeordnet ist, wobei zwischen dem unteren Ende des Bohrrohrs (2) und dem Anschlußstück (7) des Senkhammer-Bohrkopfes (6) ein Verbindungsstück (5) angebracht ist, das einen vom zentrischen Förderkanal (3) des Bohrrohrs (2) zu einer seitlichen Eintrittssöffnung (11) verlaufenden Förderkanalabschnitt (10) und mindestens einen vom Luftkanal (4) des Bohrrohrs (2) zum zentrischen Anschlußstück (7) des Senkhammer-Bohrkopfes (6) verlaufenden Luftkanalabschnitt (13) aufweist, und wobei im Bereich der seitlichen Eintrittsöffnung (11) des Verbindungsstücks (5) eine nach unten offene Schürze (14) angeordnet ist, dadurch gekennzeichnet, daß die Schürze (14) gegenüber dem Senkhammer-Bohrkopf (6) zur Seite der einzigen Eintrittsöffnung (11) hin exzentrisch versetzt ist.

2. Bohrvorrichtung nach Anspruch 1, dadurch gekennzeichnet, daß der einzige Förderkanalabschnitt (10) im Verbindungsstück (5) vom zentrischen Förderkanal (3) des Bohrrohrs (2) schräg nach unten zur seitlichen Eintrittsöffnung (11) verläuft.

3. Bohrvorrichtung nach Anspruch 2, dadurch gekennzeichnet, daß der Luftkanalabschnitt (13) im Verbindungsstück (5) angenähert parallel zum Förderkanalabschnitt (10) verläuft.

4. Bohrvorrichtung nach Anspruch 1, dadurch gekennzeichnet, daß die Schürze (14) ein mit dem Verbindungsstück (5) verbundenes, nach unten offenes Rohr ist, das gegenüber dem Senkhammer-Bohrkopf (6) zur Seite der Eintrittsöffnung (11) hin exzentrisch versetzt ist.

5. Bohrvorrichtung nach Anspruch 1, dadurch gekennzeichnet, daß das Bohrrohr (2) gegenüber der Bohrlochöffnung abgedichtet ist und der Zwischenraum (19) zwischen dem Bohrrohr (2) und der Bohrlochöffnung an eine Zufuhrleitung (20) für Preßluft und/oder Wasser angeschlossen ist.

6. Bohrvorrichtung nach Anspruch 5, dadurch gekennzeichnet, daß die Bohrlochöffnung mit einem Futterrohr (17) ausgekleidet ist, das über eine Gleitdichtung (18) gegenüber dem Bohrrohr (2) abgedichtet ist.

## Claims

1. Drilling device comprising a drilling column (1) and a percussive drill head (6) with an air duct (4) which extends to the percussive drill head (6), which at its lower end has a percussion drilling crown (9) and at its upper end a central connector (7) with a compressed air feed opening (8), where the drilling column (1) comprises a drill pipe (2) with a central discharge channel (3), around the circumference of which is located the air duct (4), where a coupling piece (5) is fitted between the lower end of the drill pipe (2) and the connector (7) of the percussive drill head (6), said connector having a discharge channel section (10) running from the central discharge channel (3) of the drill pipe (2) to a lateral inlet port (11) and at least one air duct section (13) running from the air duct (4) of the drill pipe (2) to the central connector (7) of the percussive drill head (6), and where a skirt (14) which is open downwards is located in the area of the lateral inlet port (11) of the coupling piece (5), characterised in that the skirt (14) is eccentrically offset with respect to the percussive drill head (6) towards the side ofthe single inlet port (11).

2. Drilling device according to claim 1, characterised in that the single discharge channel section (10) in the coupling piece (5) runs from the central discharge channel (3) of the drill pipe (2) diagonally downwards towards the side inlet port (11).

3. Drilling device according to claim 2, characterised in that the air duct section (13) in the coupling piece (5) runs approximately parallel to the discharge channel section (10).

4. Drilling device according to claim 1, characterised in that the skirt (14) is a pipe opening downwards, connected to the coupling piece (5), said pipe being eccentrically offset in relation to the percussive drill head (6) towards the side of the inlet port (11).

5. Drilling device according to claim 1, characterised in that the drill pipe (2) is sealed off from the drill hole opening and the gap (19) between the drill pipe (2) and the drill hole opening is connected to a feed line (20) for compressed air and/or water.

6. Drilling device according to claim 5, characterised in that the drill hole opening is lined with a chuck pipe (17) which is sealed off from the drill pipe (2) by rotating sliding packing (18).

## Revendications

1. Dispositif de forage, constituée d'un train de tiges de forage (1) et d'un tête de forage (6) à marteau percutant avec un canal à air (4), qui mène à la tête de forage (6) à marteau percutant, qui présente, à son extrémité inférieure, une couronne de fleurets percutants (9) et, à son extrémité supérieure, une pièce de raccordement centrale (7) avec une ouverture d'amenée d'air comprimé (8), le train de tiges de forage (1) étant constitué d'un tubage (2) avec un canal d'extraction central (3), à la périphérie duquel est agencé le canal à air (4), une pièce de liaison (5) étant montée entre l'extrémité inférieure du tubage (2) et la pièce de raccordement (7) de la tête de forage (6) à marteau percutant, ladite pièce de liaison présentant une section de canal d'extraction (10) s'étendant du canal d'extraction central (3) à une ouverture d'entrée latérale (11) et au moins une section de canal à air (13) s'étendant du canal à air (4) du tubage (2) à la pièce de raccordement centrale (7) de la tête de forage (6) à marteau percutant, et une jupe (14) ouverte vers le bas étant agencée dans la zone de l'ouverture d'entrée latérale (11) de la pièce de liaison (5), caractérisé en ce que la jupe (14) est décalée de manière excentrée vis-à-vis de la tête de forage (6) à marteau percutant vers le côté de l'ouverture d'entrée unique (11).

2. Dispositif de forage selon la revendication 1, caractérisé en ce que la section de canal d'extraction (10) de la pièce de liaison (5) s'étend du canal d'extraction central (3) du tubage (2) à l'ouverture d'entrée latérale (11) selon une certaine inclinaison vers le bas.

3. Dispositif selon la revendication 2, caractérisé en ce que la section de canal à air (13) de la pièce de liaison (5) s'étend approximativement parallèlement à la section de canal d'extraction (10).

4. Dispositif de forage selon la revendication 1, caractérisé en ce que la jupe (14) est un tube ouvert vers le bas et relié à la pièce de liaison (5), qui est décalé de manière excentrée vis-à-vis de la tête de forage (6) à marteau percutant vers le côté de l'ouverture d'entrée (11).

5. Dispositif de forage selon la revendication 1, caractérisé en ce que le tubage (2) est étanché vis-à-vis de l'ouverture du trou de forage et l'espace intermédiaire entre le tubage et l'ouverture du trou de forage est raccordé à une conduite d'amenée (20) pour de l'air comprimé et/ou de l'eau.

6. Dispositif de forage selon la revendication 5, caractérisé en ce que l'ouverture du trou de forage est revêtue d'un tube de cuvelage (17) qui est étanché vis-à-vis du tubage (2) via une garniture d'étanchéité glissante (18).
